# EUROPÄISCHE PATENTANMELDUNG

(11) **EP 4 703 320 A1**
(43) Veröffentlichungstag der Anmeldung: **04.03.2026**
(21) Anmeldenummer: 25198067.8
(22) Anmeldetag: 26.08.2025
(51) Int. Cl.: B68C 1/02, B68C 1/12

(54) **BEFESTIGUNGSVORRICHTUNG ZUR BEFESTIGUNG EINER SATTELUNTERLAGE MIT EINEM SATTEL**

(30) Priorität: 26.08.2024 DE 102024124283
(71) Anmelder: Ritz, Manuela, 15366 Hoppegarten (DE)
(72) Erfinder: Ritz, Peter, 15366 Hoppegarten (DE)
(74) Vertreter: Müller, Wolfram Hubertus

(57) **Zusammenfassung**

Die Erfindung betrifft eine Befestigungsvorrichtung zur Befestigung einer Sattelunterlage mit einem Sattel. Dabei umfasst die Sattelunterlage mindestens ein Seitenteil (1), das dazu vorgesehen und ausgebildet ist, sich an einer Seite eines Pferderückens zu erstrecken und mit einem Sattel verbunden zu werden, wobei das Seitenteil (1) eine Oberseite (11) und eine Unterseite aufweist. Der Sattel umfasst: zwei Sattelkissen (3), zwei Sattelblätter (5), und optional zwei Schweißblätter (6), die jeweils zwischen Sattelkissen (2) und Sattelblatt (5) angeordnet sind, wobei die Sattelkissen (3) jeweils unterhalb des Sattelblattes (5) angeordnet und dazu vorgesehen sind, auf den Pferderücken aufgelegt zu werden. Die Befestigungsvorrichtung umfasst eine Verbindung mit ersten und zweiten Verbindungsmitteln (12, 22, 32), die die Verbindung zwischen der Oberseite (11) des Seitenteils (11) und einem der Sattelkissen (3) bereitstellen, wobei die ersten Verbindungsmittel (12) an der Oberseite (11) des Seitenteils (1) ausgebildet und mit dieser fest verbunden ist, und wobei die zweiten Verbindungsmittel (22, 32) direkt oder indirekt mit dem Sattelkissen (3) verbunden sind.

## Beschreibung

Die Erfindung betrifft eine Befestigungsvorrichtung zur Befestigung einer Sattelunterlage mit einem Sattel.

Beim Reitsport, insbesondere bei der Langstreckenreiterei, bei der im Durchschnitt 50 Kilometer am Tag, in den Spitzen bis 100 Kilometer am Tag, geritten wird, ist eine widerstandsfähige und im täglichen Gebrauch einfach zu handhabenden Ausrüstung, die dem Zweck angepasst ist und auch den widrigsten Umständen und Situationen standhalten kann, wichtig. So wurden für diese extreme Beanspruchung neben Reithosen und Stiefel auch Halfter, Zügel und weitere Ausrüstung entwickelt. Der wichtigste Ausrüstungsgegenstand ist dabei der Sattel. Er muss so an den Pferderücken angepasst werden, dass Druckstellen und Verletzungen die Leistungsfähigkeit des Pferdes nicht beeinträchtigen. Hierbei stellt die Bereitstellung einer Sattelunterlage einen wesentlichen Aspekt dar. Sattelunterlagen werden beim Reiten zwischen den Sattel und den Pferderücken gelegt. Beispiele für Sattelunterlagen sind Satteldecken, Westernpads und Schabracken.

Aus der WO 2020/074341 A1 ist eine Sattelunterlage für ein Pferd bekannt, bei der eine Befestigung und rutschfeste Verbindung zwischen der Sattelunterlage und dem Sattel dadurch erreicht wird, dass die Sattelunterlage an ihrer Oberseite eine Kissentasche aufweist, die das Sattelkissen aufnimmt. Die Lösung ist allerdings insofern nachteilig, als die Kissentasche an die Form des jeweiligen Sattelkissens angepasst sein muss, so dass für unterschiedliche Sättel und Sattelkissen verschiedene Satteldecken erforderlich sind.

Der vorliegenden Erfindung liegt die Aufgabe zu Grunde, eine verbesserte Befestigungsvorrichtung zur Befestigung einer Sattelunterlage mit einem Sattel bereitzustellen.

Diese Aufgabe wird durch eine Befestigungsvorrichtung mit den Merkmalen des Anspruchs 1, ein Verbindungsteil mit den Merkmalen des Anspruchs 14 und ein Verfahren mit den Merkmalen des Anspruchs 15 gelöst. Ausgestaltungen der Erfindung sind in den abhängigen Ansprüchen angegeben.

Danach sieht die vorliegende Erfindung in einem ersten Erfindungsaspekt vor, eine Befestigungsvorrichtung zur Befestigung einer Sattelunterlage mit einem Sattel bereitzustellen. Dabei umfasst die Sattelunterlage mindestens ein Seitenteil, das dazu vorgesehen und ausgebildet ist, sich an einer Seite eines Pferderückens zu erstrecken und mit einem Sattel verbunden zu werden, wobei das Seitenteil eine Oberseite und eine Unterseite aufweist. Der Sattel umfasst: zwei Sattelkissen, zwei Sattelblätter, und optional zwei Schweißblätter, die jeweils zwischen Sattelkissen und Sattelblatt angeordnet sind, wobei die Sattelkissen jeweils unterhalb des Sattelblattes angeordnet und dazu vorgesehen sind, auf den Pferderücken aufgelegt zu werden. Die Befestigungsvorrichtung umfasst eine Verbindung mit ersten und zweiten Verbindungsmitteln, die die Verbindung zwischen der Oberseite des Seitenteils und einem der Sattelkissen bereitstellen, wobei die ersten Verbindungsmittel an der Oberseite des Seitenteils ausgebildet und mit dieser fest verbunden sind, und wobei die zweiten Verbindungsmittel direkt oder indirekt mit dem Sattelkissen verbunden sind.

Die der Erfindung zu Grunde liegende Idee ist es, eine möglichst einfache Verbindung zwischen dem Sattelkissen und einem Seitenteil einer Sattelunterlage bereitzustellen. Hierzu werden miteinander verbindbare Verbindungsmittel zum einen am Seitenteil und zum anderen am Sattelkissen bereitgestellt.

Bei der betrachteten Verbindung handelt es sich in einer vorteilhaften Ausgestaltung um eine Klettverbindung, wobei das erste Verbindungsmittel eine erste Klettverschlussfläche und das zweite Verbindungsmittel eine zweite Klettverschlussfläche ist. Dementsprechend ist vorgesehen, dass die Befestigungsvorrichtung eine Klettverbindung mit einer ersten und einer zweiten Klettverschlussfläche umfasst, die die Verbindung zwischen der Oberseite des Seitenteils und einem der Sattelkissen bereitstellen, wobei die erste Klettverschlussfläche an der Oberseite des Seitenteils ausgebildet und mit dieser fest verbunden ist, und wobei die zweite Klettverschlussfläche direkt oder indirekt mit dem Sattelkissen verbunden ist.

Die Verwendung einer Klettverbindung erlaubt es einem Benutzer, auf besonders einfache Weise den Sattel einem Pferd aufzusetzen. Zusätzlich ist es durch die Klettverbindung möglich, Sattelunterlagen auszuwechseln, ohne die restliche Sattelkonstruktion abzunehmen. Dabei kann ein Benutzer bei einem herkömmlichen Sattel in einfacher Weise das Sattelkissen anheben, dieses von der Klettverschlussfläche an der Oberseite des Seitenteils lösen und das Seitenteil herausnehmen. Dies kann beispielsweise hilfreich sein, wenn ein Seitenteil aufgrund von Schweiß durchnässt und schwer ist oder es einer Anpassung der Seitenteile auf die Anatomie vom Pferd bedarf.

Klettverschlüsse weisen allgemein zwei zueinander passende Teile auf: Einen Haftpart, der kleine Widerhaken aufweist und einen Flauschpart, der kleine Schlaufen aufweist, in denen sich die Widerhaken verhängen. Im Sinne der Anmeldung wird lediglich allgemein der Begriff Klettverschlussfläche verwendet, da es unerheblich ist, welche der beiden Flächen den Haft- oder den Flauschpart bildet.

Durch die genaue und einfache Fixierung des Seitenteils mittels Klettverschluss ist der Vorteil verbunden, dass durch verschiedene Korrekturmöglichkeiten der Seitenteile mit einem einzigen Sattel unterschiedliche Pferdetypen geritten werden können. Das macht gerade in Sportställen, in denen mehrere Pferde durch unterschiedliche Bereiter geritten werden müssen, Sinn. Hier kann der Sportsattel mit zwei Handgriffen optimal an das jeweilige Pferd durch das Wechseln der Seitenteile angepasst werden. Außerdem kann das Seitenteil mit wenigen Handgriffen vom Sattel getrennt oder gewechselt werden. Dadurch entfällt auch die klassische Einschlaufung der Seitenteile am oberen Sattelbereich und vor allem das Durchschlaufen des Sattelgurtes an dem Seitenteil (Decke). Dies erlaubt eine für den Reiter in einfacher Weise einstellbare Satteleinstellung, bei der eine voneinander unabhängige Sattellage und Gurtlage ermöglicht ist.

So kann das Seitenteil nach dem Reiten mit einem Handgriff abgezogen werden, um sie entweder zu trocknen oder aber auch ein anderes Seitenteil, das sich in Form und Farben unterscheiden kann, zu wechseln. Das Wechseln dauert ca. 1 Minute. Danach ist das gewechselte Seitenteil ebenso fest und fix am Sattel wie das vorherige.

Die Orientierungsangaben (innen liegend, außen liegend, über) in der Folge beziehen sich jeweils auf einen am Pferd angelegten Zustand des Sattels.

Es wird darauf hingewiesen, dass die ersten und zweiten Verbindungsmittel alternativ in anderer Weise als als Klettverschlussflächen ausgebildet sein können. So sieht eine erste Alternative beispielsweise vor, dass die Verbindung eine Druckknopfverbindung ist, die mehrere Druckknöpfe umfasst. Dabei werden die ersten Verbindungsmittel durch die Oberteile (Kappe und Niete) der Druckknöpfe und die zweiten Verbindungsmittel durch die Unterteile (Buchse + Kugelteil) der Druckknöpfe bereitgestellt, oder umgekehrt.

Eine weitere Alternative sieht vor, dass die Verbindung eine Reißverschlussverbindung ist. Dabei werden die ersten Verbindungsmittel durch die eine Seite eines Reißverschlusses bzw. die eine Zahnreihe und die zweiten Verbindungsmittel durch die andere Seite des Reißverschlusses bzw. die andere Zahnreihe gebildet.

Auch bei den genannten Alternativen kann das Seitenteil schnell und sicher mit einem Sattelkissen verbunden werden.

In einer Ausgestaltung der Erfindung sind die zweiten Verbindungsmittel in das Sattelkissen integriert oder auf dieses aufgeklebt oder aufgenäht. Die zweiten Verbindungsmittel und das Sattelkissen bilden dabei eine einstückige Einheit, die direkt mit den ersten Verbindungsmitteln auf der Oberseite des Seitenteils verbunden werden kann.

Dabei können die zweiten Verbindungsmittel an einer Unterseite des Sattelkissens mit dem Sattelkissen vernäht sein. Alternativ ist auch eine Verklebung oder Befestigung mit Nieten möglich. Die Unterseite ist dabei die im angelegten Zustand dem Pferderücken zugewandte Seite.

In einer weiteren Ausgestaltung der Erfindung ist vorgesehen, dass die zweiten Verbindungsmittel über ein Verbindungsteil fest mit dem Sattelkissen verbunden sind. Das Verbindungsteil kann dabei gesondert mit dem Sattelkissen verbunden werden, bevor die Verbindung mit der Sattelunterlage erfolgt.

Dabei kann vorgesehen sein, dass das Verbindungsteil dazu vorgesehen und ausgebildet ist, die Oberseite des Seitenteils mit dem Sattelkissen zu verbinden. Das Verbindungsteil weist die zweiten Verbindungsmittel auf, die zur Verbindung mit den ersten Verbindungsmitteln an der Oberseite des Seitenteils ausgebildet sind. Dabei umfasst das Verbindungsteil eine Ummantelung mit einem ersten und einem zweiten Ende, wobei die Ummantelung dazu vorgesehen und ausgebildet ist, zumindest teilweise das Sattelkissen zu in einer Querschnittsebene zu umgreifen.

Die dieser Ausgestaltung zu Grunde liegende Idee ist es, ein Verbindungsteil für unterschiedliche Arten von Satteln und Satteldecken bereitzustellen, wobei das Verbindungsteil das Sattelkissen sicher aufnimmt und gleichzeitig eine lösbare und dennoch sichere Verbindung mit dem Seitenteil ermöglicht. Wenn das Verbindungsteil fest mit dem Sattelkissen verbunden ist, kann es auf einfache Weise durch die lösbare Verbindung (z.B. eine lösbare Klettverbindung) mit dem Seitenteil verbunden oder gelöst werden. Dies erlaubt eine einfache Handhabung insbesondere beim Satteln oder Absatteln, da das Seitenteil unabhängig von der Sattelanordnung auf dem Pferd positioniert werden kann. Dabei kann ein Reiter auch auf einfache Weise das Seitenteil nachjustieren.

Durch die Aufnahme des Sattelkissens mithilfe der Ummantelung können unterschiedliche Arten von Sattelkissen aufgenommen werden. Insofern ist das Seitenteil universell für Dressursättel, Springsättel oder weitere Sattelarten und einsetzbar. Die universelle Einsetzbarkeit erlaubt es Herstellungskosten zu senken, weil durch die Erfindung keine jeweils auf den gebauten Sattel angepassten Seitenteile genäht werden müssen.

Dabei kann das erste Ende der Ummantelung und das zweite Ende der Ummantelung miteinander verbindbar sind und die Ummantelung dazu vorgesehen und ausgebildet sein, das Sattelkissen in der Querschnittsebene vollständig zu umgreifen. Im Gebrauch wird das Verbindungsteil zunächst an dem Sattelkissen befestigt. Hierzu wird zunächst die Ummantelung um das Sattelkissen gelegt und die beiden Enden der Ummantelung miteinander verbunden, sodass das Sattelkissen vollständig umfasst ist. Die Querschnittsebene des Sattelkissens entspricht dabei einer Querebene zur Längserstreckung des Sattelkissens. Im an ein Pferd angelegten Zustand entspricht dies ungefähr einer Transversalebene des Pferdes. Die Längsrichtung des Pferdes entspricht etwa einer Richtung parallel zur Wirbelsäule des Pferdes.

Dabei kann das Verbindungsteil eine Manschette sein, die sich über einen Längsabschnitt des Sattelkissen erstreckt und das Sattelkissen in diesem Längsabschnitt umwickelt. So kann, das Sattelkissen flächig aufgenommen und fixiert werden. Dadurch wird gewährleistet, dass das Sattelkissen und die Manschette fest miteinander verbunden sind und sich insbesondere keine Schaukelbewegung zwischen Sattelkissen und Manschette während des Reitens einstellt. Als flächige Aufnahme gilt dabei, dass die Manschette das Sattelkissen über einen gewissen Abschnitt seiner Längserstreckung umfasst. Dabei kann beispielsweise vorgesehen sein, dass die Manschette zumindest eine Längserstreckung von 5 cm, 10 cm oder 15 cm aufweist. Dabei kann vorgesehen sein, dass die Manschette aus einem flexiblen Material besteht, etwa Stoff.

In einer weiteren Ausgestaltung ist vorgesehen, dass das Verbindungsteil einen Gurt umfasst, der dazu vorgesehen und ausgebildet ist, ein Schweißblatt in einer Längsrichtung vollständig zu umgreifen. Diese Ausgestaltung richtet sich speziell auf Sattelarten, bei denen ein Schweißblatt fest mit dem Sattelkissen verbunden ist. In diesem Fall wird das Sattelkissen nur teilweise umfasst und zusätzlich ein Gurt um das Schweißblatt gelegt, sodass der Gurt das Schweißblatt in eine Längsrichtung vollständig umfasst. Der Gurt bildet in diesem Sinne eine Schlaufe, die in Längsrichtung das Schweißblatt umschließt

Dabei kann das erste Ende der Ummantelung fest mit dem Gurt verbunden sein und das zweite Ende der Ummantelung dazu vorgesehen und ausgebildet sein, auf einer dem ersten Ende gegenüberliegenden Seite des Schweißblatts mit einem Gurtabschnitt verbunden zu werden.

Das Anlegen des Verbindungsteils an ein Sattelkissen erfolgt in dieser Ausführungsform in folgender Weise. Das erste Ende der Ummantelung wird an einer innen liegenden, unteren, Seite des Sattelkissens angelegt. Anschließend wird der Gurt um das Schweißblatt geführt und fixiert. Zur Fixierung des Sattelkissens wird danach das zweite Ende der Ummantelung über das Sattelkissen geführt und mit einem außen vom Schweißblatt liegenden Abschnitt des Gurtes verbunden.

Es kann dabei vorgesehen sein, dass die Ummantelung und der Gurt dazu vorgesehen und ausgebildet sind, in ungefähr zueinander senkrecht stehenden Ebenen jeweils das Sattelkissen und das Sattelblatt zu umgreifen. So erstreckt sich die Ummantelung im angelegten Zustand hauptsächlich in einer Transversalebene des Pferdes und der Gurt hauptsächlich in einer Horizontalebene.

Der Gurt kann dabei einen Verschluss umfassen, der dazu vorgesehen und ausgebildet ist, den Gurt für eine feste Umklammerung des Schweißblattes zu verspannen. Hierzu können beispielsweise Riemen- oder Klettverschlüsse vorgesehen sein.

In einer Ausgestaltung der Erfindung ist die Verbindung eine Klettverschlussverbindung und sind dabei die erste und die zweite Klettverschlussfläche dazu vorgesehen und ausgebildet, flächig entlang einer Längsrichtung des Sattelkissens aneinander zu haften. Demnach liegen die beiden Klettverschlussflächen nicht punktuell gegeneinander auf, sondern sind über einen flächigen Abschnitt miteinander verbunden sind. Dies sorgt für eine flächige Auflage, die mit dem Vorteil einer erhöhten Stabilität dient, insbesondere zur Verhinderung einer Schaukelbewegung während des Reitens.

Es kann vorgesehen sein, dass die Klettverschlussfläche des Seitenteils großflächig ausgebildet ist. Als großflächig gilt dabei eine Fläche, die mindestens 10%, vorzugsweise 15% oder 20%, der gesamten Oberseite des Seitenteils entspricht. Dabei kann insbesondere vorgesehen sein, dass auch die Verbindung mit dem Seitenteil großflächig ausgebildet ist, um eine besonders robuste Verbindung bereitzustellen. Alternativ kann die Fläche auch durch viele kleinere Flächen gebildet sein, die in der Summe das gleiche Ergebnis der Haltbarkeit erzielen können, allerdings einen geringeren Anteil der Gesamtfläche auf der Oberseite einnehmen. Dabei können die kleineren Flächen wie die schwarzen Tasten einer Klaviertastatur in einer Reihe angebracht sein oder aber auch versetzt. Durch das Versetzen der kleineren Flächen kann auch eine bessere Stabilität erreicht werden. Insofern wird die Klettverschlussfläche durch viele kleine Flächen gebildet.

In einem weiteren Erfindungsbeispiel kann vorgesehen sein, dass eine Klettverschlussfläche auf der Oberseite des Seitenteils entlang eines oberen Randes angeordnet ist.

Die Klettverschlussfläche kann der Form eines Längsstreifens entsprechen. Auf diese Weise kann eine besonders feste Verbindung zwischen dem Seitenteil und dem Sattelkissen bereitgestellt werden. Insbesondere kann dadurch eine nach vorn und hinten schaukelnde Bewegung verhindert werden. Alternativ kann eine Unterteilung der Klettverschlussflächen in mehrere kleinere, vorzugsweise zueinander versetzte Klettverschlussflächen vorgesehen sein, wie oben beschrieben.

In einer weiteren Erfindungsvariante stellt das Verbindungsteil eine schwenkbare Verbindung zwischen dem Sattelkissen und der Oberseite des Seitenteils bereit. Dabei ist insbesondere vorgesehen, dass eine seitliche Schwenkbewegung nach außen erlaubt ist.

Beispielsweise kann bei einer Befestigung mit einem in Längsrichtung verlaufenden Klettstreifen eine seitliche Schwenkbewegung zugelassen sein und gleichzeitig eine Schaukelbewegung in Längsrichtung vermieden werden.

In einer weiteren Ausführungsform weist das Seitenteil Laschen auf, durch die Gurtstrupfen oder ein Befestigungsgurt durchführbar sind.

Dabei können die Laschen an einem unteren Bereich des Seitenteils in verschiedenen Höhenpositionen und Seitenpositionen angeordnet sein, um eine möglichst variable Positionierung der Strupfen und Gurte zu erlauben. Es kann ferner vorgesehen sein, dass ein Gurtstück durch die Laschen geführt ist und das Gurtstück einen Bauchgurt aufnimmt. Durch die Installation an den Sattelkissen und der flexiblen Strupfen ist eine einfache Fixierung ermöglicht, bei der die Gurtlage unabhängig von der Sattellage einstellbar ist.

In einer Ausgestaltung weist das Seitenteil eine Unterseite auf, die zumindest teilweise mit einem Fell versehen ist.

In einer weiteren Ausgestaltung weist die Sattelunterlage zwei Seitenteile auf, wobei ein erstes Seitenteil dazu vorgesehen und ausgebildet ist, sich an der einen Seite eines Pferderückens zu erstrecken, und ein zweites Seitenteil dazu vorgesehen und ausgebildet ist, sich an der anderen Seite des Pferderückens zu erstrecken. Durch die Zweiteiligkeit der Unterlage, bei der jedes Teil am Sattelkissen befestigt wird, bleibt der Sattelkanal frei und erlaubt der Wirbelsäule des Pferdes maximale Bewegungsfreiheit. Herkömmliche Decken, die auf den Pferderücken gelegt werden, belasten auch bei ausrasierten oder nur mit Bändern gehaltene Wirbelkanäle, die Wirbelsäule. Sobald der Sattel auf die Decke gelegt wird und der Reiter im Schritt, Trab oder Galopp reitet, drückt sich hierbei der Sattel nach unten und zieht die darunter liegende Decke auf den Widerrist und die Wirbelsäule des Pferdes. Dabei können die beiden Seitenteile auch getrennt voneinander ausgebildet sein.

Ferner kann das Seitenteil Korrekturfächer aufweisen, in denen Korrekturpads eingelegt werden. Diese können beispielsweise aus Wattierungen oder anderen Füllmaterialien bestehen und dienen einer optimalen Anlage des Sattels an das Pferd.

Ein weiterer Erfindungsaspekt betrifft ein Verbindungsteil zur Verbindung eines Seitenteils einer Sattelunterlage mit einem Sattelkissen eines Sattels. Das Verbindungsteil umfasst eine Ummantelung, die dazu vorgesehen und ausgebildet ist, das Sattelkissen in mindestens einer Querschnittsebene vollständig zu umgreifen, oder alternativ das Sattelkissen teilweise zu umgreifen und dabei mit einem Gurt verbunden ist, der dazu vorgesehen und ausgebildet ist, ein mit dem Sattelkissen verbundenes Schweißblatt in einer Längsrichtung vollständig zu umgreifen. Dabei weist die Ummantelung in beiden Fällen zweite Verbindungsmittel, insbesondere eine zweite Klettverschlussfläche auf, die dazu vorgesehen und ausgebildet sind, mit ersten Verbindungsmitteln an der Oberseite des Seitenteils, insbesondere einer ersten Klettverschlussfläche verbunden zu werden.

Alternativ können die zweiten und ersten Verbindungsmittel beispielsweise durch Druckknopfelemente oder Reißverschlussteile ausgebildet sein.

Die oben beschriebenen Ausführungsbeispiele zur Befestigungsvorrichtung geltend für das Verbindungsteil entsprechend.

Ein weiterer Erfindungsaspekt betrifft ein Verfahren zum Satteln eines Pferdes mit folgenden Verfahrensschritten:
- Befestigen eines Verbindungsteils mit einer Ummantelung gemäß Anspruch 14 an einem Sattelkissen, wobei die Ummantelung in einer Querschnittsebene vollständig um das Sattelkissen gelegt wird, oder wobei die Ummantelung teilweise um das Sattelkissen gelegt und mit einem Gurt verbunden ist, mit dem ein Schweißblatt in einer Längsrichtung vollständig umgriffen wird,
- Befestigen eines Seitenteils einer Sattelunterlage an der Ummantelung über erste Verbindungsmittel an der Oberseite des Seitenteils, insbesondere eine erste Klettverschlussfläche, und die zweiten Verbindungsmittel des Verbindungsteils, insbesondere eine zweite Klettverschlussfläche,
- wobei das Befestigen vor dem oder nach dem Auflegen des Sattels auf einen Pferderücken erfolgt.

Die oben beschriebenen Ausführungsbeispiele im Kontext der Sattelunterlage gelten für diesen Erfindungsaspekt entsprechend.

Die Erfindung wird nachfolgend unter Bezugnahme auf die Figuren der Zeichnung anhand mehrerer Ausführungsbeispiele näher erläutert. Es zeigen:
- Figur 1: in einer Ansicht von unten einen Sattel, der einen Sattelbaum, ein Sattelkissen, ein Schweißblatt und ein Sattelblatt umfasst, wobei in der dargestellten Ansicht nur eine Sattelhälfte zu sehen ist;
- Figur 2: eine Draufsicht auf die Oberseite des rechten Seitenteils einer Sattelunterlage, wobei das Seitenteil für einen Dressursattel ausgebildet ist und eine Klettverschlussfläche zur Befestigung an einem Sattelkissen und Laschen zur Durchführung von Gurtstrupfen aufweist;
- Figur 3: eine vergrößerte Ansicht der Laschen der Figur 2;
- Figur 4: eine vergrößerte Ansicht der Laschen der Figur 2, wobei ein zusätzliches Gurtstück für einen Bauchgurt durch die Laschen hindurchgeführt ist;
- Figur 5: eine der Figur 2 entsprechende Draufsicht auf die Oberseite eines rechten Seitenteils, wobei das Seitenteil für die Benutzung eines Springsattels ausgebildet ist;
- Figur 6: eine vergrößerte Darstellung der Laschen der Figur 5 mit einem durch die Laschen geführten Gurtstück für einen Bauchgurt;
- Figur 7: eine Darstellung entsprechend der Figur 1, wobei zur Verbindung des Seitenteils mit dem Sattelkissen eine zweite Klettfläche direkt in das Sattelkissen eingearbeitet ist;
- Figur 8A: eine Draufsicht auf ein Verbindungsteil zur Verbindung eines Seitenteils mit einem Sattelkissen, wobei das Verbindungsteil als Manschette ausgebildet ist;
- Figur 8B: eine Draufsicht auf eine weitere Alternative für ein Verbindungsteil, das als Manschette ausgebildet ist;
- Figur 9: eine Ansicht des als Manschette ausgebildeten Verbindungsteils der Figur 8B, welches ein Sattelkissen umschließt, aus entgegengesetzten Richtungen;
- Figur 10: eine Querschnittsdarstellung der Verbindung eines Sattelkissens mit einem Seitenteil durch ein Verbindungsteil gemäß den Figuren 8 und 9;
- Figur 11: eine Draufsicht auf ein Verbindungsteil zur Verbindung des Seitenteils mit einem Sattelkissen, wobei das Verbindungsteil für einen Sattel ausgebildet ist, bei dem das Schweißblatt mit dem Sattelkissen verbunden ist, sodass das Sattelkissen nicht vollständig durch das Verbindungsteil ummantelt werden kann;
- Figur 12: eine dreidimensionale Darstellung des Verbindungsteils 2 der Figur 11, wobei ein Gurt zum Umschließen eines Schweißblatts mit einer Befestigungsschnalle verschlossen und ein Ende des Verbindungsteils zum Umfassen des Sattelkissens mit einem Gurtabschnitt verbunden ist;
- Figur 13: eine Ansicht von unten auf einen Sattel, bei dem das Verbindungsteil der Figuren 11 und 12 mit dem Sattelkissen verbunden ist; und
- Figur 14: weitere eine Ansicht von unten auf einen Sattel, bei dem das Verbindungsteil der Figuren 11 und 12 mit dem Sattelkissen verbunden ist.

Klassischerweise ist unterhalb eines Sattels eine Satteldecke angeordnet, die eine Unterlage des Sattels auf dem Pferd bildet. In den nachfolgendend dargestellten Ausführungsbeispielen ist die Satteldecke jeweils zweiteilig ausgebildet, sodass an jeder Seite der Wirbelsäule eines Pferdes jeweils ein Seitenteil der Satteldecke ausgebildet ist.

Auf dem Seitenteil wird der Sattel befestigt. Ein solcher umfasst einen Sattelbaum, zwei Sattelkissen, zwei Sattelblätter und optional ein Schweißblatt. Richtungsbezeichnungen wie oben, unten, vorn, hinten, vertikal, horizontal, innenseitig oder außenseitig beziehen sich im Folgenden grundsätzlich auf einen am Pferd angelegten Zustand des Sattels.

Gemäß der Figur 1 weist ein Sattel als tragende Innenkonstruktion einen Sattelbaum 4 auf. Alternativ kann der Sattel auch baumlos ausgebildet sein. An dem Sattelbaum 4 ist zu beiden Seiten ein Sattelkissen 3 befestigt, sowie ein Sattelblatt 5. Zwischen dem Sattelkissen 3 und dem Sattelblatt 5 befindet sich im dargestellten Ausführungsbeispiel, jedoch nicht notwendigerweise, eine weitere Materiallage, die ein sogenanntes Schweißblatt 6 bildet. Das Sattelblatt 5 bildet die Außenfläche des Sattels, an dem der Oberschenkel des Reiters anliegt. Das Sattelkissen 3 befindet sich unterhalb des Sattelblattes 5 und ist dazu vorgesehen, auf den Pferderücken aufgelegt zu werden. Es polstert gewissermaßen den Sattelbaum 4 und den Sattel insgesamt gegenüber dem Pferderücken ab.

Das Sattelkissen 3 ist in der Ansicht näherungsweise rechteckig ausgebildet, wobei es allgemein eine Längserstreckung aufweist, die sich an der Längsausrichtung des Pferdes orientiert. Daher weist das Sattelkissen eine größere Länge als Breite auf. Es kann in sich einheitlich oder, wie im dargestellten Ausführungsbeispiel, in unterschiedliche Bereiche strukturiert sein und beispielsweise einen Bereich 320 aufweisen, der flacher ausgebildet ist.

Entlang seiner oberen Kante ist das Sattelkissen 3 nicht durchgehend mit dem Sattelbaum 4 verbunden. Vielmehr besteht zwischen der oberen Kante des Sattelkissens 3 und dem Sattelbaum 4 ein Spalt 41, durch den beispielsweise Befestigungsbänder durchgesteckt werden können.

Dabei gibt es verschiedene Sattelvarianten mit verschiedenen Verbindungsmöglichkeiten von Schweißblatt 5 und Sattelkissen 3. So kann beispielsweise vorgesehen sein, dass das Sattelkissen 3 direkt mit dem Schweißblatt 5, sofern vorhanden, vernäht oder alternativ nicht mit diesem vernäht ist. Bei einer Nahtverbindung ist die Folge, dass es unmöglich ist, dass Sattelkissen 3 vollständig in der Querschnittsebene zu umfassen. Dies hat entsprechende Konsequenzen zur Befestigung von Verbindungsteilen, wie nachfolgend beschrieben.

Zusätzlich sind in der Figur 1 eine Längsrichtung 101 sowie eine Querschnittsebene 100 des Sattelkissens 3 eingezeichnet. Die Richtungsbezeichnungen gelten auch in der Folge für Darstellungen, in denen die Längsrichtung 101 und die Querschnittsebene 100 nicht explizit dargestellt sind.

Die Figur 2 zeigt in einer Ansicht von oben das eine Seitenteil 1 einer Sattelunterlage, die aus zwei getrennten Seitenteilen 1 besteht, die nicht unmittelbar miteinander verbunden sind. Eine Verbindung besteht nur indirekt, wenn beide Seitenteile 1 mit einem Sattel verbunden sind. Dabei stellt die Figur 2 ein Seitenteil dar, die speziell für Dressursättel vorgesehen ist. Das Seitenteil jedoch auch für jeden anderen Satteltyp angewendet werden, beispielsweise für Vielseitigkeits-, Spring, Freizeit- sowie Wander- und Distanzsättel.

Das Seitenteil 1 ist dazu ausgebildet, auf der rechten Seite eines Pferderückens angeordnet zu werden. Es weist eine Hauptlage auf, die grundsätzlich durch ein beliebiges Material gebildet sein kann. Beispielsweise handelt es sich bei der Hauptlage um eine Steppstoffschicht. Das Seitenteil 1 umfasst eine Oberseite 11, eine in der Ansicht nicht sichtbare Unterseite, einen vorderen Rand 16, einen hinteren Rand 17, einen oberen Rand 14 und einen unteren Rand 15. Die Unterseite kann mit einem Fell versehen sein.

Auf der Oberseite 11 ist eine erste Klettverschlussfläche 12 aufgesetzt, aufgeklebt oder aufgenäht. Die erste Klettverschlussfläche 12 bildet dabei einen horizontal verlaufenden Streifen, der sich unterhalb des oberen Randes 14 erstreckt. Die erste Klettverschlussfläche 12 des Seitenteils 1 ist dabei großflächig ausgebildet und erstreckt sich beispielsweise mindestens über 15 % der Fläche der gesamten Oberseite 12.

In nicht dargestellten Beispielen weist die Sattelunterlage Korrekturfächer auf, in denen Korrekturpads eingelegt werden können, um eine zusätzliche Anpassung an die Pferdeanatomie zu erreichen.

Oberhalb des unteren Randes 15 sind auf der Oberseite 12 des Seitenteils 1 eine Mehrzahl von Laschen 13 aufgenäht, wie in der nachfolgenden Figur 3 gezeigt.

Die Figur 3 stellt in einem vergrößerten Ausschnitt einen unteren Bereich des Seitenteils 1 mit den aufgenähten Laschen 13 dar. Unmittelbar oberhalb des unteren Randes 15 erstrecken sich eine Mehrzahl von vertikalen, von oben nach unten verlaufender Laschen 132 in einer etwa horizontal verlaufenden Reihe, die parallel zum unteren Rand 15 verläuft. Die Laschen 132 sind dazu ausgebildet, dass ein Gurtstück 133 horizontal durch sie hindurchgeführt wird, welches anhand der Figuren 5 und 6 näher erläutert wird.

Oberhalb der vertikalen Laschen 132 verläuft eine Reihe weiterer Laschen 131, wobei sich diese Laschen 131 weitestgehend in horizontaler Richtung erstrecken, sodass ein Gurtstrupfen in vertikaler Richtung durch sie durchgeführt werden kann. In weiteren nicht dargestellten Ausführungsformen kann auch eine beliebige andere Anordnung der Laschen 13 auf dem Seitenteil 1 vorgesehen sein.

Die Figur 4 stellt dar, wie ein Gurtstück 133 in horizontaler Richtung durch drei vertikal verlaufende Schlaufen 131 geführt ist. Durch das Gurtstück 133 kann somit eine beliebig große Schlaufe gebildet werden, die dazu dient, einen um den Bauch des Pferdes geführten Bauchgurt aufzunehmen und mit dem Seitenteil 1 zu verbinden.

Die Figur 5 stellt ein Seitenteil 1 gemäß der Figur 2 dar, wobei es sich um ein Seitenteil 1 für einen Springsattel handelt. Das Seitenteil jedoch auch für jeden anderen Satteltyp angewendet werden, beispielsweise für Vielseitigkeits-, Dressur-, Freizeit- sowie Wander- und Distanzsättel. Dabei ist entsprechend die erste Klettverschlussfläche 12 am oberen Rand 14 angeordnet. Im Gegensatz zu dem in Figur 2 gezeigten Ausführungsbeispiel weist das Seitenteil 1 eine insgesamt in Längsrichtung stärker gestreckte Form auf. Ferner sind anstelle von horizontalen Laschen 131 in der Figur 2 zwei Reihen vertikal verlaufender Laschen übereinander oberhalb des unteren Randes 15 angeordnet.

Die Figur 6 stellt in entsprechender Weise zur Figur 4 eine vergrößerte Darstellung der vertikal verlaufenden Laschen 132 dar. Dabei sind die Laschen auch hier an einem unteren Bereich des Seitenteils 1 in verschiedenen Höhenpositionen und Seitenpositionen angeordnet, um eine optimale Befestigung zu ermöglichen.

Die Figur 7 betrifft eine Ausführungsvariante, bei der zur Verbindung des Seitenteils 1 mit dem Sattelkissen 3 eine zweite Klettverschlussfläche 32 direkt in das Sattelkissen 3 eingearbeitet ist und mittels Klettverschlusses mit der ersten Klettfläche 12 an dem Seitenteil 1 verbunden werden. Beispielsweise kann die zweite Klettverschlussfläche 32 direkt in das Sattelkissen 3 eingenäht oder mit diesem verklebt sein, sodass das Sattelkissen 3 und die zweite Klettverschlussfläche 32 ein einstückiges Teil ergeben. Bei diesem Ausführungsbeispiel ist die zweite Klettverschlussfläche somit integraler Bestandteil des Sattelkissens. Das Seitenteil kommt unmittelbar in Verbindung mit dem Seitenteil, wenn der Sattel auf die Satteldecke aufgesetzt wird und dabei die beiden Klettverschlussflächen 12, 32 in Kontakt geraten. Dabei können beliebig geformte Seitenteile eingesetzt werden.

Die Figur 8A zeigt ein Verbindungsteil 2 für Sättel, das mit dem Sattelblatt fest verbunden wird und eine zweite Klettverschlussfläche 22 zur Verbindung mit der ersten Klettverschlussfläche 12 des Seitenteils aufweist. Die zweite Klettverschlussfläche 32 ist hier somit nicht direkt am Sattelkissen, sondern an einem Teil, das mit dem Sattelkissen fest verbunden ist, angeordnet. Dabei wird die Sattelvariante betrachtet, bei der das Sattelkissen 3 nicht mit einem Schweißblatt vernäht ist. In diesem Fall ist vorgesehen, dass das Verbindungsteil 2 als eine Manschette ausgebildet ist, die das Sattelkissen 3 vollständig in der Querschnittsebene umschließt und in diesem Sinne eine Ummantelung 20 für das Sattelkissen 3 darstellt.

Als Ummantelung 20 wird in der Folge immer ein zumindest teilweises Umschließen des Sattelkissens 3 in der Querschnittsebene des Sattelkissens 3 verstanden.

Die Ummantelung 20 weist eine dem Sattelkissen 3 zugewandte Innenseite 202, eine dem Sattelkissen 3 abgewandte Außenseite 201 sowie ein erstes Ende 24 und ein zweites Ende 25 auf. Die beiden Enden 24, 25 weisen jeweils weitere Klettverschlussflächen 241, 251 auf, über die die beiden Enden 24, 25 miteinander verbunden werden können. An der Außenseite 201 ist die zweite Klettverschlussfläche 22 angeordnet. An dem zweiten Ende sind dabei Haltelaschen 252 angeordnet.

Die Manschette weist eine Breite von mindestens 5 cm auf, um das Sattelkissen 3 flächig zu umgreifen und zu fixieren. Dadurch wird gewährleistet, dass das Sattelkissen 3 und die Manschette fest miteinander verbunden sind und sich keine Relativbewegung zwischen dem Sattelkissen 3 und dem Verbindungsteil 2 während des Reitens einstellt. Die Manschette ist aus einem flexiblen und gleichzeitig stabilen Stoff hergestellt. Beispiele für hierfür verwendete Materialien sind: Gummi, Latex, Nylonbänder, Metallplatten, die dünn und beweglich sind oder auch an die oben genannten Materialien an oder darauf genäht sind.

Zur Aufnahme des Sattelkissens 3 wird die Ummantelung 20 um das Sattelkissen 3 gelegt (wobei es durch den Spalt 41 gemäß der Figur 1 geschoben wird) und mithilfe der weiteren Klettverschlussflächen 241, 251 an den jeweiligen beiden Enden 24, 25 umschlossen. Das Verbindungsteil 2 und das Sattelkissen 3 bilden nun eine Einheit, die mithilfe der zweiten Klettverschlussfläche 22 an der Außenseite 201 des Verbindungsteils 2 mit dem Seitenteil 1 über die erste Klettverschlussfläche 12 verbunden werden kann.

In der Figur 8B ist eine weitere Alternative eines Verbindungsteils 2 in zwei Ansichten gezeigt, wobei der Aufbau dem Verbindungsteil 2 der Fig. 8A entspricht, wobei das eine Ende 25 allerdings nicht zwei Haltelaschen ausbildet, sondern geradlinig ausgebildet ist. Dabei ist in der oberen Darstellung die Innenseite 202 sichtbar, welche dazu ausgebildet ist, an dem Sattelkissen anzuliegen. Die untere Darstellung zeigt eine Draufsicht auf die Außenseite 201. Entsprechend ist hier die zweite Klettverschlussfläche 22 sichtbar.

Die Figur 9 zeigt eine dreidimensionale Darstellung des als Manschette ausgebildeten Verbindungsteils 2, welches ein Sattelkissen 3 umschließt. Dabei sind die beiden Enden 24, 25 der Ummantelung 20 gemäß der Figur 8B an den entsprechenden weiteren Klettverschlussflächen 241, 251 miteinander verbunden. Die obere Darstellung zeigt eine Ansicht, die im an ein Pferd angelegten Zustand eine Ansicht von der Seite auf das Pferd entspricht. Insofern ist die Verbindung der beiden Enden 24, 25 der Ummantelung 20 mit den beiden entsprechenden weiteren Klettverschlussflächen 241, 251 sichtbar.

Die untere Darstellung zeigt eine Ansicht, bei der die Seite des Sattelkissens 3 und des Verbindungsteils 20 sichtbar ist, die beim angelegten Zustand zum Pferd zugewandt ist und von außen nicht sichtbar ist. Entsprechend ist in dieser Ansicht die zeite Klettverschlussfläche 22 zu sehen, mit der die Einheit aus Sattelkissen 3 und Verbindungsteil 2 mit der ersten Klettverschlussfläche eines Seitenteils verbindbar ist.

Die Manschette 20 ist somit mittels der Klettverschlussflächen 241, 251 eng um das Sattelkissen 3 gelegt und bildet dabei die zweite Klettverschlussfläche 22 zur Verbindung mit der Klettverschlussfläche 12 des Seitenteils 1 aus, wobei die Klettverschlussflächen 12, 22 eine Befestigungsvorrichtung zur Verbindung von Seitenteil 1 und Sattelkissen 3 bilden.

Die Figur 10 zeigt in einer Querschnittsdarstellung die Verbindung des Sattelkissens 3 mit dem Seitenteil 1 durch ein Verbindungsteil gemäß der Figuren 8 und 9. Die Darstellungsebene verläuft dabei in der Querschnittsebene 100 des Sattelkissens 3.

Um das im Querschnitt dargestellte Sattelkissen 3 ist dabei das Verbindungsteil 2 gelegt. Das erste und das zweite Ende 24, 25 des Verbindungsteils 2 sind über die entsprechenden Klettverschlussflächen 241, 251 so miteinander verbunden, dass das Verbindungsteil 2 das Sattelkissen 3 fest umklammert. An der Außenseite 201 des Verbindungsteils 2 ist unterseitig, also an der dem Pferderücken zugewandten Seite die zweite Klettverschlussfläche 22 angeordnet. Die zweite Klettverschlussfläche 22 steht in Verbindung mit der ersten Klettverschlussfläche 12, die auf der Oberseite des Seitenteils 1 angeordnet ist. Das Seitenteil 1 weist darüber hinaus die Laschen 13 auf.

Die Figur 11 stellt eine weitere Variante eines Verbindungsteils 2 dar. Diese Variante ist für den Fall ausgebildet, dass das Sattelkissen 3 mit dem fest Schweißblatt 6 verbunden ist, sodass das Sattelkissen 3 nicht vollständig in der Querschnittsebene umgriffen werden kann. Stattdessen wird ergänzend ein Gurt eingesetzt, der in Längsrichtung um das Schweißblatt gelegt wird.

Entsprechend der Manschetten-Variante weist auch diese Ausführungsform eine Innenseite 202 und eine Außenseite 201 mit einer daran angeordneten zweiten Klettverschlussfläche 22 auf. Ferner umfasst die Ausführungsform eine Ummantelung 20, die dazu ausgebildet ist, ein Sattelkissen 3 teilweise in der Querschnittsebene zu umfassen. Die Ummantelung 20 weist dabei auch ein erstes Ende 24 und ein zweites Ende 25 auf.

An dem zweiten Ende 25 sind ein Gurt 26 und eine Befestigungsschnalle 27 befestigt. An dem ersten Ende 24 sind zwei zueinander passende Klettverschlussflächen 242 ausgebildet.

Die Figur 12 stellt in einer perspektivischen Ansicht dar, wie die Befestigung des Verbindungsteils 2 der Figur 11 mit einem Sattelkissen 3 bzw. einem damit verbundenen Schweißblatt 6 erfolgt.

Das zweite Ende 25 der Ummantelung 20 ist unterhalb und innenseitig von dem Sattelkissen 3 angeordnet. Der Gurt 26 wird nun um das Schweißblatt 6 geführt und mit der Befestigungsschelle 27 verbunden, sodass eine feste Schlaufe gebildet ist, die in Längsrichtung das Schweißblatt 6 vollständig umklammert. Dem gegenüberliegend erstreckt sich ein Gurtabschnitt 261 auf der Außenseite des Schweißblatts 6, der dazu ausgebildet ist, von dem ersten Ende 24 der Ummantelung 20 umfasst zu werden.

Zur Befestigung mit dem Sattelkissen 3 wird das erste Ende 24 der Ummantelung 20 nun von innen über das Sattelkissen 3 nach außen zu dem außenseitig des Schweißblatts 6 angeordneten Gurtabschnitt 261 geführt und mit diesem verbunden. Hierfür werden die beiden Klettverschlussflächen 242 so aneinandergelegt, dass der Gurtabschnitt 261 durch das erste Ende 24 aufgenommen ist und eine feste Verbindung besteht.

Die Figur 13 stellt eine Ansicht von unten auf einen Sattel dar, bei dem ein den Figuren und 11 und 12 entsprechendes Verbindungsteil 2 mit dem Sattelkissen 3 verbunden ist. Der Sattel weist dabei einen Sattelbaum 4, zwei Sattelkissen 3 und zwei Schweißblätter 2 auf.

Auf der Außenseite 201 des Verbindungsteils 2 auf der einem nicht dargestellten Pferderücken zugewandten Seite die zweite Klettverschlussfläche 22 zur Verbindung mit einem nicht dargestellten Seitenteil 1 angeordnet. Von dem zweiten Ende 25 erstreckt sich der Gurt 26, der das in dieser Ansicht verdeckte Schweißblatt 6 umgreift. Auch das erste Ende 24, das mit dem Gurtabschnitt 261 verbunden ist, ist durch das Sattelkissen 3 verdeckt.

Dabei ist zu sehen, dass sich die Ummantelung 20 und der Gurt 26 in ungefähr zueinander senkrecht stehenden Ebenen erstrecken, um jeweils das Sattelkissen 3 und das Sattelblatt 5 zu umgreifen.

Die Figur 14 stellt eine weitere Ansicht auf das gleiche Ausführungsbeispiel dar, jedoch aus veränderter Perspektive. Dabei ist erkennbar, dass die zweite Klettverschlussfläche 22 durch einen länglichen Klettstreifen gebildet ist, der sich größtenteils in einer Längsrichtung erstreckt. In Verbindung mit den in den Figuren 2 bis 6 dargestellten Ausführungsbeispielen von Seitenteilen, bei denen die erste Klettverschlussfläche 12 auch die Form von Längsstreifen aufweist, ergibt sich eine großflächige Klettverbindung mit starker Haftung, durch die ein Verschwenken von Sattelkissen 3 und Seitenteil 1 um eine Achse quer zur Ausrichtung des Pferdes (Transversalachse) verhindert ist.

Gleichzeitig ist durch die längsförmige Klettverbindung dennoch eine Verschwenkbarkeit ermöglicht, bei der die längsförmige Klettverbindung eine Schwenkachse darstellt, die beim angelegten Sattel ungefähr parallel zu einer Mittelachse des Pferdes ist und ein Verschwenken nach außen erlaubt.

Das Satteln unter Verwendung eines Verbindungsteils erfolgt derart, dass die Ummantelung des Verbindungsteils in einer Querschnittsebene vollständig um das Sattelkissen gelegt wird (Figuren 9 und 10), oder dass die Ummantelung teilweise um das Sattelkissen gelegt und mit einem Gurt verbunden ist, mit dem ein Schweißblatt in einer Längsrichtung vollständig umgriffen wird (Figuren 11 bis 14). Ein Seitenteil einer Sattelunterlage wird an der Ummantelung über eine erste Klettverschlussfläche an der Oberseite des Seitenteils und die zweite Klettverschlussfläche des Verbindungsteils befestigt. Das Befestigen kann vor dem oder nach dem Auflegen des Sattels auf einen Pferderücken erfolgen.

Es versteht sich, dass die Erfindung nicht auf die oben beschriebenen Ausführungsformen beschränkt ist und verschiedene Modifikationen und Verbesserungen vorgenommen werden können, ohne von den hier beschriebenen Konzepten abzuweichen. Weiter wird darauf hingewiesen, dass beliebige der beschriebenen Merkmale separat oder in Kombination mit beliebigen anderen Merkmalen eingesetzt werden können, sofern sie sich nicht gegenseitig ausschließen. Die Offenbarung dehnt sich auf alle Kombinationen und Unterkombinationen eines oder mehrerer Merkmale aus, die hier beschrieben werden und umfasst diese. Sofern Bereiche definiert sind, so umfassen diese sämtliche Werte innerhalb dieser Bereiche sowie sämtliche Teilbereiche, die in einen Bereich fallen.

## Patentansprüche

1. Befestigungsvorrichtung zur Befestigung einer Sattelunterlage mit einem Sattel,
- wobei die Sattelunterlage aufweist:
o mindestens ein Seitenteil (1), das dazu vorgesehen und ausgebildet ist, sich an einer Seite eines Pferderückens zu erstrecken und mit einem Sattel verbunden zu werden, wobei das Seitenteil (1) eine Oberseite (11) und eine Unterseite aufweist,
- wobei der Sattel aufweist:
∘ zwei Sattelkissen (3),
∘ zwei Sattelblätter (5), und
∘ optional zwei Schweißblätter (6), die jeweils zwischen Sattelkissen (2) und Sattelblatt (5) angeordnet sind,
∘ wobei die Sattelkissen (3) jeweils unterhalb des Sattelblattes (5) angeordnet und dazu vorgesehen sind, auf den Pferderücken aufgelegt zu werden,
- wobei die Befestigungsvorrichtung eine Verbindung mit ersten und zweiten Verbindungsmitteln (12, 22, 32) umfasst, die die Verbindung zwischen der Oberseite (11) des Seitenteils (11) und einem der Sattelkissen (3) bereitstellen,
- wobei die ersten Verbindungsmittel (12) an der Oberseite (11) des Seitenteils (1) ausgebildet und mit dieser fest verbunden sind, und
- wobei die zweiten Verbindungsmittel (22, 32) direkt oder indirekt mit dem Sattelkissen (3) verbunden sind.

2. Befestigungsvorrichtung nach Anspruch 1, **dadurch gekennzeichnet, dass** die Verbindung eine Klettverbindung, das erste Verbindungsmittel eine erste Klettverschlussfläche (12) und das zweite Verbindungsmittel eine zweite Klettverschlussfläche (22, 32) ist.

3. Befestigungsvorrichtung nach Anspruch 1 oder 2, **dadurch gekennzeichnet, dass** die zweiten Verbindungsmittel (32) in das Sattelkissen (3) integriert oder auf dieses aufgeklebt oder aufgenäht sind.

4. Befestigungsvorrichtung nach Anspruch 1 oder 2, **dadurch gekennzeichnet, dass** die zweiten Verbindungsmittel (22) indirekt über ein Verbindungsteil (2) mit dem Sattelkissen (3) verbunden sind.

5. Befestigungsvorrichtung nach Anspruch 4, **dadurch gekennzeichnet, dass** das Verbindungsteil (2) dazu vorgesehen und ausgebildet ist, die Oberseite (11) des Seitenteils (1) mit dem Sattelkissen (2) zu verbinden, wobei
- das Verbindungsteil (2) die zweiten Verbindungsmittel (22) aufweist, die zur Verbindung mit den ersten Verbindungsmitteln (12) ausgebildet sind,
- das Verbindungsteil (2) eine Ummantelung (20) mit einem ersten Ende (24) und einem zweiten Ende (25) umfasst, und
- die Ummantelung (20) dazu vorgesehen und ausgebildet ist, das Sattelkissen (2) zumindest teilweise in einer Querschnittsebene (100) zu umgreifen.

6. Befestigungsvorrichtung nach Anspruch 5, **dadurch gekennzeichnet, dass** das erste Ende (24) der Ummantelung (20) und das zweite Ende (25) der Ummantelung (20) miteinander verbindbar sind und die Ummantelung (20) dazu vorgesehen und ausgebildet ist, das Sattelkissen (3) in der Querschnittsebene (100) vollständig zu umgreifen.

7. Befestigungsvorrichtung nach Anspruch 6, **dadurch gekennzeichnet, dass** das Verbindungsteil (2) eine Manschette ist, die sich über einen Längsabschnitt des Sattelkissens erstreckt und das Sattelkissen (3) in diesem Längsabschnitt umwickelt.

8. Befestigungsvorrichtung nach Anspruch 5, **dadurch gekennzeichnet, dass** das Verbindungsteil (2) das Sattelkissen nicht vollständig umgreift, jedoch einen Gurt (26) umfasst, der dazu vorgesehen und ausgebildet ist, ein Schweißblatt (6) in einer Längsrichtung (101) vollständig zu umgreifen.

9. Befestigungsvorrichtung nach Anspruch 8, **dadurch gekennzeichnet, dass** das erste Ende (24) der Ummantelung (20) fest mit dem Gurt (26) verbunden ist und das zweite Ende (25) der Ummantelung (20) dazu vorgesehen und ausgebildet ist, auf einer dem ersten Ende (24) gegenüberliegenden Seite des Schweißblatts (6) mit einem Gurtabschnitt (261) verbunden zu werden.

10. Befestigungsvorrichtung nach Anspruch 8 oder 9, **dadurch gekennzeichnet, dass** die Ummantelung (20) und der Gurt (26) dazu vorgesehen und ausgebildet sind, in ungefähr zueinander senkrecht stehenden Ebenen jeweils das Sattelkissen (2) und das Sattelblatt (5) zu umgreifen.

11. Befestigungsvorrichtung nach einem der vorangehenden Ansprüche, soweit rückbezogen auf Anspruch 2, **dadurch gekennzeichnet, dass** die erste und die zweite Klettverschlussfläche (12, 22, 32) dazu vorgesehen und ausgebildet sind, flächig entlang einer Längsrichtung (101) des Sattelkissens (3) aneinander zu haften.

12. Befestigungsvorrichtung nach einem der vorangehenden Ansprüche, soweit rückbezogen auf Anspruch 2, **dadurch gekennzeichnet, dass** die erste Klettverschlussfläche (12) des Seitenteils (1) großflächig ausgebildet ist und sich mindestens über 15% der Fläche der gesamten Oberseite (11) des Seitenteils (1) erstreckt.

13. Befestigungsvorrichtung nach einem der vorangehenden Ansprüche, **dadurch gekennzeichnet, dass** das Seitenteil (1) Laschen (13, 131, 132) aufweist, durch die Gurtstrupfen oder ein Befestigungsgurt durchführbar sind, wobei die Laschen (13, 131, 132) an einem unteren Bereich des Seitenteils (1) in verschiedenen Höhenpositionen und Seitenpositionen angeordnet sind.

14. Verbindungsteil (2) zur Verbindung eines Seitenteils (1) einer Sattelunterlage mit einem Sattelkissen (3) eines Sattels, wobei das Verbindungsteil (2) eine Ummantelung (20) umfasst, die dazu vorgesehen und ausgebildet ist,
- das Sattelkissen (3) in mindestens einer Querschnittsebene (100) vollständig zu umgreifen, oder
- das Sattelkissen (3) teilweise zu umgreifen und mit einem Gurt (26) verbunden ist, der dazu vorgesehen und ausgebildet ist, ein mit dem Sattelkissen (3) verbundenes Schweißblatt (6) in einer Längsrichtung vollständig zu umgreifen,
- wobei die Ummantelung (20) zweite Verbindungsmittel (22), insbesondere eine zweite Klettverschlussfläche (22) aufweist, die dazu vorgesehen und ausgebildet sind, mit ersten Verbindungsmitteln (12) an der Oberseite (11) des Seitenteils (1), insbesondere einer ersten Klettverschlussfläche (12) verbunden zu werden.

15. Verfahren zum Satteln eines Pferdes mit folgenden Verfahrensschritten:
- Befestigen eines Verbindungsteils (2) mit einer Ummantelung (20) gemäß Anspruch 14 an einem Sattelkissen (3),
o wobei die Ummantelung (20) in einer Querschnittsebene (100) vollständig um das Sattelkissen (3) gelegt wird, oder
o wobei die Ummantelung (20) teilweise um das Sattelkissen (3) gelegt und mit einem Gurt (26) verbunden ist, mit dem ein Schweißblatt (6) in einer Längsrichtung vollständig umgriffen wird,
- Befestigen eines Seitenteils (1) einer Sattelunterlage an der Ummantelung über erste Verbindungsmittel (12) an der Oberseite (11) des Seitenteils (1) und die zweiten Verbindungsmittel (22) des Verbindungsteils (2),
- wobei das Befestigen vor dem oder nach dem Auflegen des Sattels auf einen Pferderücken erfolgt.
